# EUROPÄISCHE PATENTSCHRIFT

(11) **EP 4 587 637 B1**
(45) Veröffentlichungstag und Bekanntmachung des Hinweises auf die Patenterteilung: **12.11.2025**
(21) Anmeldenummer: 24783282.7
(22) Anmeldetag: 02.10.2024
(51) Int. Cl.: D07B 1/16

(54) **DREHUNGSFREIES DRAHTSEIL, VERFAHREN ZU DESSEN HERSTELLUNG SOWIE HUBVORRICHTUNG MIT EINEM TROMMELANTRIEB**
ROTATION-RESISTANT WIRE ROPE, METHOD FOR PRODUCING SAME, AND HOISTING APPARATUS COMPRISING A DRUM DRIVE
CÂBLE MÉTALLIQUE ANTIGIRATOIRE, SON PROCÉDÉ DE PRODUCTION ET DISPOSITIF DE LEVAGE COMPRENANT UN ENTRAÎNEMENT DE TAMBOUR

(30) Priorität: 01.12.2023 LU 505676
(43) Veröffentlichungstag der Anmeldung: 23.07.2025
(73) Patentinhaber: KV R&D Center GmbH, 66497 Contwig (DE); Kiswire Ltd., Suyeong-gu Busan 48212 (KR); VEROPE AG, 6300 Zug (CH)
(72) Erfinder: ELIG, Marco, 66509 Rieschweiler-Mühlbach (DE) (DE)
(74) Vertreter: Zeiner, Johannes Michael
(86) Internationale Anmeldenummer: PCT/EP2024/077803
(87) Internationale Veröffentlichungsnummer: WO 2025/113861

(56) Entgegenhaltungen:
- WO-A1-2019/038665
- CH-A- 545 881
- DE-A1- 3 937 588
- DE-C2- 2 949 754
- ANONYMOUS: "Special Wire Ropes // Spezialdrahtseile / The Premium Line", 1 March 2019 (2019-03-01), XP093174648, Retrieved from the Internet <URL:https://www.casar.de/Portals/0/Documents/Product-Specs/powerplast.pdf>
- ANONYMOUS: "CASAR (R) Spezialdrahtseile", 14 May 2005 (2005-05-14), Internet Article, XP055099575, Retrieved from the Internet <URL:http://www.seile.com/bro_dt/casar_technische_eigenschaften.pdf> [retrieved on 20140131]

## Beschreibung

Die Erfindung betrifft ein drehungsfreies Drahtseil, insbesondere ein drehungsfreies Rundlitzenseil, das ein Kernseil sowie das Kernseil umgebende Außenlitzen, die eine einzige Au-ßenlitzenlage bilden, aufweist.

Außerdem betrifft die Erfindung ein Verfahren zur Herstellung eines drehungsfreien Drahtseils sowie eine Hubvorrichtung mit einem Trommelantrieb, die ein erfindungsgemäßes drehungsfreies Drahtseil aufweist, wobei dieses Seil als laufendes Seil ausgebildet ist.

Aus DE 20 2013 102 594 U1 ist ein gehämmertes, nicht drehungsfreies Drahtseil bekannt. Drehungsfreie Drahtseile sind aus DE 39 37 588 A1, CH 545881 A, DE 29 49 754 C2 und "Special Wire Ropes // Spezialdrahtseile / The Premium Line" (am 25.09.2024 abrufbar unter https://www.casar.de/Portals/0/Documents/Product-Specs/powerplast.pdf) bekannt. Jedes dieser bekannten Drahtseile weist ein Kernseil auf, das vollständig in eine Kunststoffmatrix eingebettet ist, das heißt dessen Kernlitzen sind vollständig von Kunststoff der Matrix umgeben.

Damit die Kunststoffmatrix geschaffen werden kann, ist aus dem Stand der Technik, insbesondere der DE 39 37 588 A1, außerdem bekannt, dass unvollständige Litzen ein Kernseil bilden. Unvollständig bedeutet, dass einzelne Litzendrähte bei Herstellung der Litzen weggelassen wurden, wodurch ein Kanal gebildet wird, durch den ein eine Kunststoffmatrix bildender Kunststoff bei einer Kernseilherstellung in das Kernseil einströmen und die Kernseillitzen vollständig umgeben kann.

Ob ein Drahtseil drehungsfrei ist, kann durch einen in der ISO 21669 ("Drahtseile aus Stahldraht - Ermittlung der Dreheigenschaften"; Stand: 02/2005) beschriebenen genormten Versuch festgestellt werden:
Ein Drahtseil einer Länge von 1000 x d (d = Drahtseilnenndurchmesser) wird durch eine Kraft F zugbelastet, wobei die Kraft F 20% einer Mindestbruchkraft (= Fₘᵢₙ) des Drahtseils entspricht. Bestimmt wird ein Drehwinkel φ des Drahtseils, um den sich das Drahtseil bei genannter Belastung um seine Längsachse dreht. Für ein drehungsfreies Drahtseil gilt: - 360° < φ < 360°.

Der Erfindung liegt die Aufgabe zugrunde, ein besonders stabiles drehungsfreies Drahtseil der eingangs genannten Art mit langer Lebensdauer zu schaffen.

Ferner liegt der Erfindung die Aufgabe zugrunde, eine Vorrichtung mit einem Trommelantrieb zu schaffen, die besonders wartungsarm ist.

Erfindungsgemäß wird die Aufgabe dadurch gelöst, dass das Kernseil mehrere Kernseilinnenlitzen umfasst, die in eine Kunststoffmatrix eingebracht sind, und die von Kernseilaußenlitzen, die eine Kernseilaußenlitzenlage bilden, umgeben sind.

Dadurch, dass lediglich die Kernseilinnenlitzen in einer Umfangsrichtung vollständig in die Kunststoffmatrix eingebettet sind, liegen diese nicht unmittelbar aneinander an und sind dadurch bei Belastung eines erfindungsgemäßen drehungsfreien Drahtseils, beispielsweise bei Verwendung als laufendes Drahtseil in einer Vorrichtung mit einem Trommelantrieb wie einem Kran, relativ zueinander bewegbar. Vorteilhaft kann bei Belastung eine Relativbewegung benachbarter Kernseilinnenlitzen sowohl in einer Längsrichtung als auch in einer Umfangsrichtung erfolgen.

Der Erfinder hat festgestellt, dass durch Verwendung eines Kernseils der genannten Machart trotz eines relativ geringen Kernseilfüllfaktors ein drehungsfreies Drahtseil mit einer besonders hohen tatsächlichen Bruchkraft Fₘ geschaffen wird. Gemäß Stand der Technik ist ein Drahtseil umso bruchfester, je größer der Füllfaktor ist. Der Füllfaktor ist dabei das Verhältnis aus einem Drahtquerschnitt aller das Drahtseil bildenden Drähte bezogen auf den Drahtseilquerschnitt.

Ein Füllfaktor von 0,70 bedeutet beispielsweise, dass ein Drahtseilquerschnitt zu 70% aus das Drahtseil bildenden Drähten besteht.

Insbesondere hat der Erfinder überraschend festgestellt, dass ein erfindungsgemäßes Drahtseil mit einem Kernseil der genannten Art trotz eines geringeren Kernseilfüllfaktors eine höhere tatsächliche Bruchkraft Fₘ aufweist als ein Drahtseil gleicher Machart mit höherem Kernseilfüllfaktor.

Insgesamt hat der Erfinder das technische Vorurteil überkommen, wonach ein hoher Füllfaktor für eine hohe Bruchfestigkeit, die mit der tatsächlichen Bruchkraft Fₘ ausgedrückt wird, erforderlich ist.

Die tatsächliche Bruchkraft Fₘ ist ein dem Fachmann bekannter, allgemeiner Begriff für eine Drahtseileigenschaft und gemäß DIN EN 12385-3 (Fassung: 01/2009), dort Abschnitt 6.4) bestimmbar.

Drahtseile werden in sogenannte Seilfestigkeitsklassen eingeordnet, wobei eine Seilfestigkeitsklasse für Seile einer bestimmtem tatsächlichen Bruchkraft Fₘ steht. Damit eine hohe tatsächliche Bruchkraft Fₘ erreichbar ist, müssen das Drahtseil bildende Drähte bestimmte aus Normen bekannte Zugfestigkeiten erreichen. Da hoch zugfeste Drähte spröde sind, sind Drahtseile mit hoher tatsächlicher Bruchkraft Fₘ üblicherweise wenig biegewechselfest. Dadurch, dass ein erfindungsgemäßes drehungsfreies Drahtseil mit einem Kernseil der genannten Art eine höhere tatsächliche Bruchkraft Fₘ als ein vergleichbares drehungsfreies Drahtseil mit einem aus dem Stand der Technik bekannten Kernseil aufweist, kann das erfindungsgemäße Drahtseil unter Verwendung von Drähten mit geringerer Zugfestigkeit hergestellt werden, wobei dennoch eine erforderliche höhere Seilfestigkeitsklasse erreichbar ist. Solche Drähte mit geringerer Zugfestigkeit sind weniger spröde, so dass ein erfindungsgemäßes drehungsfreies Drahtseil mit besonders guter Biegewechselfestigkeit bei gleichzeitig hoher tatsächlicher Bruchkraft Fₘ geschaffen wird.

Als Kunststoffe zur Bildung der Kunststoffmatrix sind Elastomere oder Thermoplaste besonders geeignet, insbesondere Polyethylen (PE) oder Polypropylen (PP).

Erfindungsgemäß sind ausschließlich die mehreren Kernseilinnenlitzen des Kernseils vollständig in die Kunststoffmatrix eingebracht.

Der Erfinder hat erkannt, dass zur Herstellung eines besonders dauerfesten Drahtseils nicht das gesamte Kernseil in eine Kunststoffmatrix eingebracht werden muss, sondern es überraschenderweise bereits ausreichend ist, wenn Kernseilinnenlitzen vollständig von Kunststoff umgeben und in die Kunststoffmatrix eingebettet sind.

Vorteilhaft wird ein einfach herstellbares, dauerfestes Drahtseil geschaffen, das insbesondere als laufendes Drahtseil in einer Vorrichtung mit einem Trommelantrieb verwendbar ist.

In einer Ausgestaltung der Erfindung liegen die Kernseilaußenlitzen, die nur bereichsweise in die Kunststoffmatrix eingebettet sind, mit den Kernseilinnenlitzen abgewandten Kernseilaußenlitzenbereichen unmittelbar an die Außenlitzen an.

Der Erfinder hat festgestellt, dass vollständig in die Kunststoffmatrix eingebettete Kernseilinnenlitzen und teilweise in die Kunststoffmatrix eingebettete Kernseilaußenlitzen bereits eine Steigerung der mechanischen Eigenschaften bewirken. Dies ist überraschend, da aus dem Stand der Technik bekannt ist, dass ein Kernseil vollständig in eine Kunststoffmatrix eingebettet sein muss, damit überhaupt hohe Dauerfestigkeiten bei Verwendung des Drahtseils als laufendes Drahtseil erreichbar sind.

Dadurch, dass den Kernseilinnenlitzen zugewandte Kernseilaußenlitzenbereiche von Kunststoff umgeben sind, sind diese in einer Seillängsrichtung relativ zu den Kernseilinnenlitzen bewegbar und liegen nicht unmittelbar aneinander an.

Überraschend hat der Erfinder festgestellt, dass eine hohe Dauerfestigkeit, die sich beispielsweise in einer hohen Anzahl an Biegewechseln bis zur Ablegereife äußert, möglich ist, obwohl die Außenlitzen eines erfindungsgemäßen drehungsfreien Drahtseils unmittelbar an Kernseilaußenlitzen anliegen. Dies ist deshalb überraschend, da der Stand der Technik lehrt, dass zwischen Kernseil und Außenlitzen eine Kunststoffzwischenlage erforderlich ist, die einen unmittelbaren Kontakt benachbarter Drähte verhindert, wodurch ein geringerer Verschleiß auftritt und eine Drahtseillebensdauer verlängert wird.

Zweckmäßigerweise sind die Kernseilaußenlitzen des Kernseils lediglich mit den Kernseilinnenlitzen zugewandten Kernseilaußenlitzenbereichen in die Kunststoffmatrix eingebracht, und den Kernseilinnenlitzen abgewandte Kernseilaußenlitzenbereiche sind nicht in die Kunststoffmatrix eingebracht.

Durch die teilweise Einbringung in die Kunststoffmatrix wird sichergestellt, dass die Kernseilaußenlitzen relativ zu den Kernseilinnenlitzen bewegbar sind. Gleichzeitig liegen die Außenlitzen unmittelbar an die Kernseilaußenlitzen an.

Es hat sich als vorteilhaft für eine hohe Biegewechselfestigkeit herausgestellt, wenn die Kernseilaußenlitzen mit zumindest einer Hälfte ihrer Grundfläche, die den Kernseilinnenlitzen zugewandt ist, in die Kunststoffmatrix eingebettet sind.

Der Erfinder hat überraschend festgestellt, dass eine Einbringung sämtlicher Kernseillitzen in eine Kunststoffmatrix vorteilhaft nicht erforderlich ist, um bessere Eigenschaften zu erreichen. Es wird außerdem ein drehungsfreies Seil geschaffen, das mit weniger Kunststoff herstellbar ist.

In einer Ausgestaltung der Erfindung sind benachbarte Kernseilaußenlitzen durch die Kunststoffmatrix, die sich von den Kernseilinnenlitzen in radialer Richtung des Drahtseils zu den Kernseilaußenlitzen erstreckt, voneinander getrennt, wobei sich die Kunststoffmatrix in radialer Richtung des Kernseil nur soweit erstreckt, dass den Kernseilinnenlitzen abgewandte Kernseilaußenlitzenbereiche nicht in die Kunststoffmatrix eingebracht sind.

Es hat sich als vorteilhaft für eine hohe Biegewechselfestigkeit herausgestellt, wenn die Kernseilaußenlitzen mit zumindest einer Hälfte ihrer Grundfläche, die den Kernseilinnenlitzen zugewandt ist, in die Kunststoffmatrix eingebettet sind.

Vorteilhaft liegen in radialer Richtung oder in Umfangsrichtung benachbarte Kernseillitzen nicht unmittelbar aneinander an. Eine besonders gute relative Bewegbarkeit der Kernseillitzen zueinander ist sichergestellt, obwohl die Kernseilaußenlitzen nur teilweise in ihrer Umfangsrichtung in die Kunststoffmatrix eingebettet sind.

In einer Ausgestaltung der Erfindung ist das Kernseil verdichtet.

Vorzugsweise ist ausschließlich das Kernseil verdichtet, nicht hingegen das gesamte Drahtseil. Ein verdichtetes Kernseil unterscheidet sich von einem Kernseil, das aus verdichteten Litzen hergestellt wird dadurch, dass die Verdichtung erst nach einer Kernseilherstellung erfolgt.Eine Verdichtung erfolgt vor einer Aufbringung einer Außenlitzenlage auf das Kernseil. Vorzugsweise ist das Kernseil gehämmert. Andere Verdichtungsverfahren sind denkbar. Durch Verdichtung des Kernseils wird außerdem eine ebene und glatte Kernseiloberfläche geschaffen. Eine Außenlitzenlage, die zur Bildung des Drahtseils auf das Kernseil aufgebracht wird, kann beispielsweise unmittelbar auf die ebene und glatte Oberfläche aufgebracht werden. Beschädigungen, die durch Aneinanderliegen einzelner Drähte von Kernseilaußenlitzen an Außenlitzen des drehungsfreien Drahtseils entstehen, können vorteilhaft verhindert werden.

Weiter vorteilhaft sind die Außenlitzen des Drahtseils relativ zu dem Kernseil bewegbar, das heißt sie können auf der ebenen und glatten Kernseiloberfläche bei Belastung des Drahtseils entlanggleiten. Drähte beschädigende Belastungszustände werden verhindert.

Es versteht sich, dass bereits Kernseillitzen, insbesondere Kernseilinnenlitzen und/oder Kernseilaußenlitzen, verdichtet sein können. Dazu kann jede der das Kernseil bildenden Litzen vor deren Verseilung zu dem Kernseil verdichtet werden und das Kernseil als solches kann nach dessen Herstellung zusätzlich verdichtet werden.

In einer weiteren Ausgestaltung der Erfindung sind die Außenlitzen unmittelbar auf das Kernseil aufgebracht.

Eine weitere Steigerung der mechanischen Eigenschaften, insbesondere eine Erhöhung der Biegewechselfestigkeit ist möglich, wann das Kernseil zusätzlich verdichtet ist.

Diese Erkenntnis ist überraschend, da der Stand der Technik lehrt, dass bruchfeste und dauerfeste Drahtseile zur Verwendung als laufende Drahtseile nur dann geschaffen werden können, wenn Reibung zwischen Drähten benachbarter Litzen weitestgehend verhindert wird. Dies kann beispielsweise durch eine Kunststoffschicht zwischen Kernseil und Außenlitzenlage bewirkt werden. Diese ist erfindungsgemäß jedoch nicht erforderlich, vielmehr kann die Außenlitzenlage derart unmittelbar auf das Kernseil aufgebracht werden, dass in radialer Richtung benachbarte Drähte von Kernseilaußenlitzen und Außendrähte von Außenlitzen unmittelbar aneinander anliegen.

Der Erfinder hat erkannt, dass durch Aufbringung einer Außenlitzenlage unmittelbar auf das Kernseil ein drehungsfreies Drahtseil geschaffen wird, das besonders bruchfest ist.

Gemäß einer Variante, die nicht unter die Ansprüche fällt, weist das Drahtseil zwischen dem Kernseil und der Außenlitzenlage eine vorzugsweise aus einem Kunststoff gebildete Umhüllung auf, die keine Verbindung zu der Kunststoffmatrix aufweist.

Die Umhüllung umgibt das Kernseil in der Art eine Hülle, die insbesondere durch einen zusätzlichen Verfahrensschritt herstellbar ist, und in die das Kernseil eingebracht ist.

Keine Verbindung bedeutet, dass eine klare Trennung von Kernseilinnenlitzen umgebendem Kunststoff und der aus Kunststoff gebildeten Umhüllung, die keine Verbindung zu der Kunststoffmatrix aufweist, möglich ist. Insbesondere ist dies durch eine Trennebene möglich, die zwischen der Kunststoffmatrix und der Kunststoffumhüllung ausgebildet ist. Durch die Trennebene wird eine Gleitebene geschaffen, die eine relative Bewegbarkeit der Außenlitzen zu dem Kernseil in einer Seillängsrichtung ermöglicht.

Der Erfinder hat festgestellt, dass eine solche Umhüllung eine weitere Verbesserung einer relativen Bewegbarkeit des Kernseils zu der Außenlitzenlage bewirkt, wodurch ein solches erfindungsgemäßes drehungsfreies Drahtseil besonders lange haltbar ist, selbst bei hohen Belastungen, beispielsweise einem Auf- und Abspulen von einer Drahtseiltrommel.

Obwohl nicht unbedingt erforderlich ist denkbar, dass eine Kernseilinnenlitzen umgebende Kunststoffmatrix aus einem anderen Kunststoff gebildet ist als die aus einem Kunststoff gebildete Umhüllung des Kernseils.

In einer weiteren Ausgestaltung, die nicht unter die Ansprüche fällt, sind Kernseilaußenlitzen des Kernseils mit den Kernseilinnenlitzen zugewandten Kernseilaußenlitzenbereichen in die Kunststoffmatrix eingebettet und mit den Kernseilinnenlitzen abgewandten Kernseilaußenlitzenbereiche sind in eine aus einem Kunststoff gebildete, zwischen dem Kernseil und der Außenlitzenlage angeordnete Umhüllung eingebracht, wobei die Umhüllung keine Verbindung zu der Kunststoffmatrix aufweist, und das Kernseil in einer Umfangsrichtung vollständig umgibt.

Durch die das Kernseil umgebende Hülle, die insbesondere keine Verbindung zu der Kunststoffmatrix aufweist, wird eine Trennebene ausgebildet, wodurch eine Gleitebene geschaffen, die eine relative Bewegbarkeit der Außenlitzen zu dem Kernseil in einer Seillängsrichtung ermöglicht.

Vorteilhaft wird ein besonders dauerfestes, insbesondere biegewechselfestes Drahtseil geschaffen, das zur Verwendung als laufendes Drahtseil besonders geeignet ist. Zweckmäßigerweise ist das Kernseil ein Parallelschlagseil.

Bei einem Parallelschlagseil werden sämtliche Drähte, aus denen das Parallelschlagseil hergestellt wird, in einem einzigen Verfahrensschritt zu Parallelschlaglitzen verlitzt, die wiederum zu dem Parallelschlagseil verseilt werden.

Bei einem Parallelschlagseil sind Kernaußenlitzen eines Kernseils herstellungsbedingt zwischen in Umfangsrichtung benachbarten Außenlitzen einer ersten Außenlitzenlage angeordnet.

Der Erfinder hat festgestellt, dass ein Kernseil in 1+8+8-Machart zu einem besonders bruchfesten und biegewechselfesten drehungsfreien Drahtseil führt, dessen mechanische Eigenschaften um zwischen 30 % und 60 % besser sind als bei bekannten drehungsfreien Drahtseilen. Ein Kernseil in 1+8+8-Machart ist ein Drahtseil, bei dem das Kernseil acht Kernseilinnenlitzen (erste "+8") aufweist, die eine innerste Kernseilinnenlitze ("1") umgeben, und die von acht Kernseilaußenlitzen (zweite "+8") umgeben sind.

Für andere Kernseilmacharten wurden überraschend vergleichbar hohe Festigkeitseigenschaften gefunden, beispielsweise für ein Filler-Seil der Machart 1 + n + n_{F} + 2n, wobei n= 3, 4, 5 ... und nF eine Anzahl an sogenannten Fülldrähten ist, oder für ein Warrington-Seil der Machart 1 + n + (n + n), wobei n= 3, 4, 5 ..., oder für ein Seale-Seil der Machart 1 + n + n, wobei n= 3, 4, 5, ..., oder für ein Warrington-Seale-Seil der Machart 1 + n + (n + n) + 2n, wobei n= 3, 4, 5 ...

Ein Überblick über die vorgenannten Macharten sowie Details hierzu sind in der VDI-Richtlinie 2358 (Fassung: 12/2012) in Kapitel 6.2.1.2. beschrieben.

In einer weiteren Ausgestaltung der Erfindung weist das drehungsfreie Drahtseil eine tatsächliche Bruchkraft Fₘ auf, die zwischen 3% und 45% höher ist als diejenige tatsächliche Bruchkraft Fₘ eines Drahtseils derselben Machart, bei dem Kernseilinnenlitzen nicht in eine Kunststoffmatrix eingebettet sind.

Ein Drahtseil derselben Machart bedeutet, dass die beiden zu vergleichenden Seile ein Kernseil derselben Machart und eine Außenlitzenlage derselben Machart aufweisen. Es versteht sich, dass ein Seildurchmesser ebenfalls gleich ist.

Die tatsächliche Bruchkraft Fₘ eines Drahtseils nimmt linear mit dessen Drahtseilquerschnittsfläche zu oder ab, wobei dieser Zusammenhang insbesondere für einen Drahtseilnenndurchmesser zwischen 10 mm und 60 mm gilt.

Der Erfinder hat überraschend festgestellt, dass die tatsächliche Bruchkraft Fₘ durch Kernseilinnenlitzen, die in eine Kunststoffmatrix eingebettet sind, wobei ausschließlich die Kernseilinnenlitzen vollständig in die Kunststoffmatrix eingebettet sind, um die genannten Werte im Vergleich zu einem vergleichbaren Drahtseil ohne in eine Kunststoffmatrix eingebettete Kernseilinnenlitzen gesteigert werden kann.

Zur Bestimmung der prozentualen Erhöhung wird eine tatsächliche Bruchkraft Fₘ₁ für ein erstes Drahtseil D₁ mit einem Durchmesser d ohne in eine Kunststoffmatrix eingebettete Kernseilinnenlitzen bestimmt, wobei dieser Wert für die tatsächliche Bruchkraft Fₘ₁ des ersten Drahtseils D₁ 100% entspricht und ein Referenzwert ist. Danach wird eine tatsächliche Bruchkraft Fₘ₂ für ein zweites Drahtseil D₂ mit einem Durchmesser d bestimmt, wobei dieses Drahtseil D₂ in eine Kunststoffmatrix eingebettete Kernseilinnenlitzen aufweist. Danach wird der Wert für die tatsächliche Bruchkraft Fₘ₂ des zweiten Seils D₂ ins Verhältnis zur tatsächlichen Bruchkraft Fₘ₁ des ersten Seils D₁ gesetzt. Diese Verhältnis ist die relative tatsächliche Bruchkraft.

Erfindungsgemäß beträgt das Verhältnis Fₘ₂/Fₘ₁ zwischen 1,03 und 1,45.

In einer Ausgestaltung der Erfindung weist das Drahtseil bei einer Nennzugspannung σ_{z} von 127 N/mm² +/- 10 N/mm² eine Lebensdauer in Biegewechseln auf, die zwischen 3% und 40% höher ist als diejenige Lebensdauer eines Drahtseils derselben Machart, bei dem Kernseilinnenlitzen nicht in eine Kunststoffmatrix eingebettet sind.

Die Nennzugspannung σ_{Z}, die auch als Seilzugspannung bezeichnet wird, ist definiert als eine Seilzugkraft S dividiert durch einen metallischen Querschnitt, d.h. die Summe von Querschnitten aller das Drahtseil bildenden Drähte (Quelle: FEYRER: Drahtseile, K. Feyrer, K.-H. Wehking, 3. Auflage, SpringerVieweg, 2018, ISBN: 978-3-642-54295-4, dort S. 71).

Eine Lebensdauer ist definiert als eine Anzahl an Biegewechseln bis zum Bruch eines Drahtseils.

Die sogenannte 100%-Ablegereife ist eine Anzahl an Biegewechseln, die ein Drahtseil ertragen kann bevor dessen sichere Weiterverwendung nicht mehr möglich ist. Ist die Ablegereife erreicht, muss das Drahtseil ausgetauscht werden.

Eine Anzahl an Biegewechseln, nach denen die 100%-Ablegereife erreicht ist, ist stets kleiner als dessen Lebensdauer. Je höher die Lebensdauer und je höher die Ablegereife, desto biegewechselfester ist ein Drahtseil.

Zur Bestimmung der Lebensdauer wurde ein Versuchsaufbau gemäß R. Verreet, J.-M. Teissier "A new and innovative wire rope bending fatigue machine" (2005, frei abrufbar unter https://www.ropetechnology.com/downloads/brochures/bro_a-new-and-innovative-wire-rope-bending-fatigue-machine.pdf; zuletzt aufgerufen am 24.11.2023) verwendet. Dabei wird ein Drahtseil über insgesamt fünf Seilscheiben unter Belastung mit einer gewählten Nennzugspannung bis zum Drahtseilbruch geführt (s. ebenda in Fig. 6 bis 8).

Vorteilhaft bei diesem Versuchsaufbau ist, dass das gebrochene Drahtseil Bereiche aufweist, die weniger stark verschlissen sind, so dass an dem gebrochenen Drahtseil außerdem Werte wie ein bestimmter Grad der Ablegereife (20%, 40%, 60%, 80%, 100 %) bestimmbar sind (s. ebenda in Fig. 9). Bei dem Versuch wird somit eine Anzahl an Biegewechseln für jeden Drahtseilbereich bestimmt, wodurch weitere sicherheitsrelevante Parameter des Drahtseils wie ein Grad der Ablegereife, z. B. 100 %-Ablegereife, bestimmbar sind.

Eine Auswertung der Biegewechselfestigkeit erfolgt gemäß DIN ISO 4309 (Fassung: 06/2013).

Der Erfinder hat überraschend festgestellt, dass die Lebensdauer und ein bestimmter Grad der Ablegereife durch Kernseilinnenlitzen, die in eine Kunststoffmatrix eingebettet sind, wobei ausschließlich die Kernseilinnenlitzen vollständig in die Kunststoffmatrix eingebettet sind, um vorgenannte Werte im Vergleich zu einem Drahtseil gleicher Machart ohne in eine Kunststoffmatrix eingebettete Kernseilinnenlitzen gesteigert werden können.

Zur Bestimmung der prozentualen Erhöhung werden die Ablegereife A, und die Lebensdauer L₁ mit vorgenanntem Versuch für ein erstes Drahtseil D, mit einem Durchmesser d ohne in eine Matrix eingebettete Kernseilinnenlitzen bestimmt, wobei diese ermittelten Werte für die Ablegereife A₁ und die Lebensdauer L₁ des ersten Drahtseils D₁ jeweils 100% entsprechen und jeweils ein Referenzwert sind.

Danach werden die Ablegereife A₂ und die Lebensdauer L₂ mit vorgenanntem Versuch für ein zweites Drahtseil D₂ mit einem Durchmesser d bestimmt, wobei dieses Drahtseil D₂ in eine Kunststoffmatrix eingebettete Kernseilinnenlitzen aufweist. Danach werden die Werte für die Ablegereife A₂ und die Lebensdauer L₂ des Drahtseils D2 ins Verhältnis zu dem jeweiligen Wert für die Ablegereife A₁ und die Lebensdauer L₁ des ersten Seils D₁ gesetzt. Diese Verhältnisse entsprechen der relativen Lebensdauer und der relativen Ablegereife. Erfindungsgemäß beträgt das Verhältnis L₂/L₁ zwischen 1,03 und 1,40.

Für die Ablegereife wurden ähnliche Erhöhungen aufgefunden, das heißt das Verhältnis A₂/A₁ beträgt auch zwischen 1,03 und 1,40.

Die Ablegereife A₁, A₂ kann dabei eine 100%-Ablegereife sein, oder ein niedrigerer Grad der Ablegereife.

Zweckmäßigerweise weist das drehungsfreie Drahtseil eine tatsächliche Bruchkraft Fₘ auf, die zwischen 15% und 50% höher ist als diejenige tatsächliche Bruchkraft Fₘ eines Drahtseils derselben Machart, dessen Kernseil nicht verdichtet ist.

Der Erfinder hat erkannt, dass eine Verdichtung des Kernseils eine Steigerung der tatsächlichen Bruchkraft Fₘ bewirkt.

In einer Ausgestaltung der Erfindung weist das drehungsfreie Drahtseil das drehungsfreie Drahtseil bei einer Nennzugspannung σ_{Z} von 127 N/mm² +/- 10 N/mm² eine Lebensdauer L und/oder eine Ablegereife A aufweist, die zwischen 3% und 45 % höher ist als diejenige Lebensdauer L und/oder Ablegereife A eines eines Drahtseils derselben Machart, dessen Kernseil nicht verdichtet ist.

Der Erfinder hat festgestellt, dass eine Verdichtung des Kernseils eine Steigerung der Lebensdauer L und der Ablegereife A bewirkt.

Zweckmäßigerweise sind die Kernseilinnenlitzen und die Kernseilaußenlitzen als vollständige Litzen ausgebildet, bei denen auf keinen Draht zur Schaffung eines Hohlraums zur Aufnahme von die Kunststoffmatrix bildenden Kunststoff verzichtet ist.

Vorteilhaft wird ein Drahtseil mit hoher Dauerfestigkeit geschaffen, das außerdem einen besonders hohen Füllgrad gegenüber aus dem Stand der Technik bekannten drehungsfreien Drahtseilen aufweist.

Ein erfindungsgemäßes Verfahren zur Herstellung eines drehungsfreien Drahtseils, bei dem eine erste Kernseilinnenlitze mit einer Kunststoffummantelung umgeben wird und an einem Verseilpunkt einer Verseilvorrichtung mit weiteren Kernseilinnenlitzen sowie Kernseilaußenlitzen derart zu einem Kernseil verseilt wird, dass ausschließlich die Kernseilinnenlitzen in eine Kunststoffmatrix eingebracht werden, ist dadurch gekennzeichnet, dass Außenlitzen zur Bildung des drehungsfreien Drahtseils mit dem Kernseil verseilt werden.

Die Kunststoffummantelung ist derart beschaffen, dass die weiteren Kernseilinnenlitzen am Verseilpunkt in einer Umfangsrichtung vollständig darin eingebracht, das heißt eingebettet werden. Die Kunststoffummantelung der ersten Kernseilinnenlitze bildet in einem hergestellten Kernseil die Kunststoffmatrix.

In einer Ausgestaltung des erfindungsgemäßen Verfahrens wird das Kernseil vor einer Verseilung mit den Außenlitzen zur Bildung des drehungsfreien Drahtseils verdichtet.

Eine erfindungsgemäße Hubvorrichtung mit einem Trommelantrieb, insbesondere ein Raupenkran, weist ein erfindungsgemäßes drehungsfreies Drahtseil auf, das als laufendes Seil ausgebildet ist.

Ein laufendes Seil ist ein Seil, das bei dessen bestimmungsgemäßer Verwendung, beispielsweise als Lastseil einer Hubvorrichtung, durch Seilscheiben umgelenkt wird oder auf eine Seiltrommel aufgewickelt oder davon abgewickelt wird.

Die Erfindung wird nachfolgend anhand von Ausführungsbeispielen und der beigefügten, sich auf die Ausführungsbeispiele beziehenden Zeichnungen, näher erläutert. Es zeigen:
- Fig. 1 a-d: Mehrere Ausführungsformen eines drehungsfreien Drahtseils im Querschnitt, wobei die Ausführungsformen nach Figur 1b und Figur 1d nicht unter die Ansprüche fallen,
- Fig. 2 a, b: relative tatsächliche Bruchkraft, relative Lebensdauer und relative Ablegereife für verschiedene Drahtseile D₁, D₂, D_{1'} und D_{2'}.

Ein in Fig. 1a im Querschnitt schematisch gezeigtes drehungsfreies Drahtseil 1 ist als Rundlitzenseil ausgebildet und umfasst ein als Parallelschlagseil ausgebildetes Kernseil 2 sowie eine einzige Außenlitzenlage 3, die sechzehn Außenlitzen 4 aufweist, wobei die Außenlitzen 4 unmittelbar auf das Kernseil 2 aufgebracht sind.

Das Kernseil ist als 1+8+8-Drahtseil ausgebildet und weist eine erste, innerste Kernseilinnenlitze 5 auf, die von acht weiteren Kernseilinnenlitzen 6 umgeben ist. Eine Kernseilaußenlitzenlage 7 umfasst insgesamt acht Kernseilaußenlitzen 8.

Die Kernseilinnenlitzen 5, 6 und die Kernseilaußenlitzen 8 sind in diesem Ausführungsbeispiel verdichtet.

Die Kernseilinnenlitzen 5, 6 sind derart in eine aus Polypropylen (PP) bestehende Kunststoffmatrix 9 eingebracht, dass sämtliche Kernseilinnenlitzen 5, 6 in Umfangsrichtung vollständig von der Kunststoffmatrix 9 umgeben sind.

Die Kernseilaußenlitzen 8 sind mit den Kernseilinnenlitzen 5, 6 zugewandten Kernseilaußenlitzenbereichen 10 in die Kunststoffmatrix 9 eingebracht, das heißt lediglich bereichsweise eingebracht. Den Kernseilaußenlitzen 8 abgewandte Kernseilaußenlitzenbereiche 101 sind nicht in die Kunststoffmatrix 9 eingebracht.

Die Kernseilaußenlitzenbereiche 10, 101 sind aus Gründen der vereinfachten Darstellung in den Ausführungsbeispielen durch eine gestrichelte Kreislinie 102 voneinander getrennt.

Ein in Fig. 1b im Querschnitt schematisch gezeigtes drehungsfreies Drahtseil 1 unterscheidet sich von demjenigen in Fig. 1a gezeigten dadurch, dass es eine aus einem Kunststoff gebildete Umhüllung 11 umfasst, die das Kernseil 2 in einer Kernseilumfangsrichtung vollständig in der Art einer Hülle umschließt. Eine Außenlitzenlage 3 ist unmittelbar auf die Umhüllung 11 aufgebracht.

Die Umhüllung 11 kann als eine weitere Kunststoffmatrix ausgebildet sein, die den Kernseilinnenlitzen 5, 6 abgewandte Kernseilaußenlitzenbereiche 101 umschließt und in die dem Kernseil 2 zugewandte Außenlitzenbereiche der Außenlitzen 4 eingebracht sind.

Die gestrichelte Kreislinie 102 bildet bei dem in Fig. 1 b gezeigten Drahtseil 1 gleichzeitig eine Trennebene, entlang der die Kunststoffmatrix 10 und die Umhüllung 11 voneinander getrennt sind, das heißt lose aneinander anliegen ohne miteinander verbunden zu sein.

Das Kernseil 2 der in Fig. 1a und 1b gezeigten Drahtseile 1 ist nicht verdichtet.

Ein in Fig. 1c im Querschnitt schematisch gezeigtes drehungsfreies Drahtseil 1 unterscheidet sich von dem in Fig. 1a gezeigten dadurch, dass ein Kernseil 2 verdichtet ist, wodurch eine glatte und ebene Kernseiloberfläche 12 geschaffen wird.

Ein in Fig. 1d im Querschnitt schematisch gezeigtes drehungsfreies Drahtseil 1 unterscheidet sich von dem in Fig. 1b gezeigten dadurch, dass ein Kernseil 2 ist verdichtet, wodurch eine glatte und ebene Kernseiloberfläche 12 geschaffen wird.

Aus Gründen der Übersichtlichkeit sind in Fig. 1a-d nicht alle Außenlitzen 4, Kernseilinnenlitzen 6, Kernseilaußenlitzen 8 und den Kernseilinnenlitzen 5, 6 zugewandten Kernseilaußenlitzenbereichen 10 und den Kernseilinnenlitzen 5, 6 abgewandten Kernseilaußenlitzenbereichen 101 mit einem Bezugszeichen versehen.

Die in Fig. 1a bis 1d gezeigten drehungsfreien Drahtseile 1 sind besonders zur Verwendung als laufende Seile in einer Hubvorrichtung mit einem Trommelantrieb, insbesondere einem Kran wie einem Raupenkran, einem Mobilkran, einem Deckkran eines Schiffes, einem Schiffentladekran oder einem Turmdrehkran geeignet.

Es wird nun auf Fig. 2 Bezug genommen, wo gleiche oder gleichwirkende Teile mit derselben Bezugszahl wie in Fig. 1 bezeichnet sind und der betreffenden Bezugszahl jeweils der Buchstabe a beigefügt ist.

Sämtliche zur Ermittlung der in Fig. 2 a, b gezeigten Drahtseileigenschaften verwendete Drahtseile D₁, D₂, D_{1'} und D_{2'} weisen ein Kernseil der Machart 1+8+8 auf, wobei Kernseilinnenlitzen und Kernseilaußenlitzen vor deren Verseilung zur Bildung des Kernseils verdichtet werden. Eine einzige Außenlitzenlage umfasst 16 Außenlitzen der Machart 1+6, das heißt ein einziger Kerndraht ("1") ist zur Bildung der Außenlitze mit sechs ("+6") den Kerndraht umgebenden Drähten verlitzt.

Zur Bildung des jeweiligen Drahtseils D₁, D₂, D_{1'} und D_{2'} werden das jeweilige Kernseil und die 16 Außenlitzen verseilt.

Ein Seildurchmesser eines jeden Drahtseils D₁, D₂, D_{1'} und D_{2'} beträgt in diesem Ausführungsbeispiel 22 mm.

Sämtliche Kernseillitzen wurden vor deren Verseilung zu einem Kernseil verdichtet.

Das Drahtseil D₂ unterscheidet sich von dem Drahtseil D₁ dadurch, dass ein Kernseil des Drahtseils D₂ verdichtet ist. Keines der Drahtseile D₁ und D₂ weist Kernseilinnenlitzen auf, die in eine Kunststoffmatrix eingebettet sind.

Das Drahtseil D_{1'} unterscheidet sich vom dem Drahtseil D₁ dadurch, dass ausschließlich Kernseilinnenlitzen eines Kernseils des Drahtseils D_{1'} in eine Kunststoffmatrix eingebettet sind. Keines der Drahtseile D₁ und D_{1'} weist ein verdichtetes Kernseil auf.

Das Drahtseil D_{2'} unterscheidet sich vom dem Drahtseil D₂ dadurch, dass ausschließlich Kernseilinnenlitzen eines Kernseils des Drahtseils D_{2'} in eine Kunststoffmatrix eingebettet sind. Beide Drahtseile D₂ und D_{2'} weisen ein verdichtetes Kernseil auf.

Bei keinem der Drahtseile D_{1'} und D_{2'} sind Kernseilaußenlitzen in die Kunststoffmatrix, in die die Kernseilinnenlitzen eingebettet sind, vollständig eingebracht, sondern lediglich den Kernseilinnenlitzen zugewandte Kernseilaußenlitzenbereiche in der Art wie in Fig. 1a, c gezeigt sind von Kunststoff umgeben.

Außenlitzen sind unmittelbar auf das Kernseil aufgebracht, das heißt Kernseilaußenlitzen und die Außenlitzen liegen unmittelbar aneinander an.

In einem in Fig. 2a gezeigten Diagramm sind die relative tatsächliche Bruchkraft für die vier Drahtseile D₁, D₂, D_{1'} und D_{2'} gezeigt.

Die Bruchkraft des Drahtseils D₁ ist Fₘ₁, diejenige des Drahtseils D₂ ist Fₘ₂, diejenige des Drahtseils D_{1'} ist F_{m1'} und diejenige des Drahtseils D₂ ist F_{m2'}.

Die relative tatsächliche Bruchkraft für das Drahtseil D₁ ist 100 % (= Verhältnis Fₘ₁ zu Fₘ₁), das heißt ein Referenzwert.

Zur Bestimmung der relativen Bruchkraft des Drahtseils D₂ wird das Verhältnis Fₘ₂ zu Fₘ₁ gebildet.

Zur Bestimmung der relativen Bruchkraft des Drahtseils D_{1'} wird das Verhältnis F_{m1'} zu Fₘ₁ gebildet.

Zur Bestimmung der relativen Bruchkraft des Drahtseils D_{2'} wird das Verhältnis F_{m2'} zu Fₘ₁ gebildet.

Durch Einbettung von Kernseilinnenlitzen, das heißt ausschließlich Kernseilinnenlitzen, in eine Kunststoffmatrix ist eine Steigerung der tatsächlichen Bruchkraft F_{m1'} des Drahtseils D_{1'} um 8 % gegenüber derjenigen des Drahtseils D₁ (Fₘ₁) möglich. Überraschenderweise hat der Erfinder festgestellt, dass eine vollständige Einbettung eines Kernseils in eine Kunststoffmatrix entgegen der Lehren des Standes der Technik nicht erforderlich ist, sondern eine vollständige Einbettung von Kernseilinnenlitzen bereits ausreichend ist.

Durch eine Verdichtung des Kernseils ist eine Steigerung der tatsächlichen Bruchkraft Fₘ₂ des Drahtseils D₂ um 31% gegenüber derjenigen Drahtseils D₁ (Fₘ₁) möglich.

Durch Kernseilinnenlitzen des Kernseils, die in eine Kunststoffmatrix eingebettet sind, wobei ausschließlich die Kernseilinnenlitzen vollständig in die Kunststoffmatrix eingebettet sind, in Kombination mit einer Verdichtung des Kernseils ist eine Steigerung der tatsächlichen Bruchkraft F_{m2'} des Drahtseils D_{2'} um 41% gegenüber derjenigen des Drahtseils D₁ (Fₘ₁) möglich.

In einem in Fig. 2b gezeigten Diagramm sind die relative Lebensdauer sowie die relative Ablegereife für die vier Drahtseile D₁, D₂, D₁' und D₂ gezeigt. In diesem Ausführungsbeispiel ist die Ablegereife die sogenannte 100%-Ablegereife, das heißt das Drahtseil muss zum weiteren sicheren Betrieb einer das Drahtseil führenden Vorrichtung ausgetauscht werden.

Die Lebensdauer des Drahtseils D₁ ist L₁, diejenige des Drahtseils D₂ ist L₂, diejenige des Drahtseils D_{1'} ist L_{1'} und diejenige des Drahtseils D_{2'} ist L_{2'}.

Die 100%-Ablegereife des Drahtseils D₁ ist A₁, diejenige des Drahtseils D₂ ist A₂, diejenige des Drahtseils D_{1'} ist A, und diejenige des Drahtseils D_{2'} ist A_{2'}.

Die relative Lebensdauer des Drahtseils D₁ ist 100 %, während dessen relative 100%-Ablegereife A 80 % ist. Dies sind Referenzwerte, die durch Verhältnisbildung A₁ zu A₁ bzw. L₁ zu L₁ entstehen.

Zur Bestimmung der relativen Lebensdauer des Drahtseils D₂ wird das Verhältnis L₂ zu L₁ gebildet. Eine Bestimmung der relativen Lebensdauern der weiteren Drahtseile erfolgt in analoger Weise in Bezug auf die Lebensdauer L₁ des Drahtseils D₁.

Zur Bestimmung der relativen 100%-Ablegereife des Drahtseils D₂ wird das Verhältnis A₂ zu A₁ gebildet. Eine Bestimmung der relativen 100%-Ablegereife der weiteren Drahtseile erfolgt in analoger Weise in Bezug auf die 100%-Ablegereife A₁ des Drahtseils D₁.

Für das Drahtseil D₁ wurde eine Steigerung der Lebensdauer L_{1'} um 6 % gegenüber derjenigen des Drahtseils D₁ ermittelt, während eine Steigerung der 100%-Ablegereife A_{1'} von 80 % auf 84 % ermittelt wurde.

Für das Drahtseil D₂ wurde eine Steigerung der Lebensdauer L₂ um 13 % gegenüber derjenige des Drahtseils D₁ ermittelt, während eine Steigerung der 100%-Ablegereife A₂ von 80 % auf 90 % ermittelt wurde.

Für das Drahtseil D_{2'} wurde eine Steigerung der Lebensdauer L_{2'} um 38 % gegenüber derjenigen des Drahtseils D₁ ermittelt, während eine Steigerung der Ablegereife A_{2'} von 80 % auf 110 % ermittelt wurde.

Insgesamt zeigt sich für die Drahtseile D_{1'} und D_{2'} eine erhebliche Steigerung der relativen tatsächlichen Bruchkraft, der relativen Lebensdauer und der relativen 100%-Ablegereife.

Überraschenderweise wurde trotz der Steigerung der tatsächlichen Bruchkraft Fₘ eine erhebliche Erhöhung der Lebensdauer und der 100%-Ablegereife festgestellt. Dies ist entgegen der Erwartung des mit Seiltechnik befassten Fachmanns, da eine Erhöhung der tatsächlichen Bruchkraft Fₘ üblicherweise zu einer Verringerung der Lebensdauer und einer Verringerung der 100%-Ablegereife führt.

Es wurde außerdem festgestellt, dass eine weitere Verbesserung der vorgenannten Eigenschaften möglich ist, wenn das Drahtseil zusätzlich eine das Kernseil umgebende Umhüllung aufweist, die keine Verbindung zu einer Kunststoffmatrix aufweist, in die ausschließlich die Kernseilinnenlitzen eingebettet sind.

## Patentansprüche

1. Drehungsfreies Drahtseil (1; D_{1'}, D_{2'}), insbesondere drehungsfreies Rundlitzenseil, das ein Kernseil (2) sowie das Kernseil umgebende Außenlitzen (4), die eine einzige Außenlitzenlage (3) bilden, aufweist, wobei das Kernseil (2) mehrere Kernseilinnenlitzen (5, 6) umfasst, die in eine Kunststoffmatrix (9) eingebracht sind, und die von Kernseilaußenlitzen (8), die eine Kernseilaußenlitzenlage (7) bilden, umgeben sind,
**dadurch gekennzeichnet,**
**dass** ausschließlich die mehreren Kernseilinnenlitzen (5, 6) des Kernseils (2) vollständig in die Kunststoffmatrix (9) eingebracht sind.

2. Drehungsfreies Drahtseil nach Anspruch 1,
**dadurch gekennzeichnet,**
**dass** die Kernseilaußenlitzen (8), die nur bereichsweise in die Kunststoffmatrix (10) eingebettet sind, mit den Kernseilinnenlitzen (5, 6) abgewandten Kernseilaußenlitzenbereichen (101) unmittelbar an die Außenlitzen (4) anliegen.

3. Drehungsfreies Drahtseil nach Anspruch 1 oder 2,
**dadurch gekennzeichnet,**
**dass** die Kernseilaußenlitzen (8) des Kernseils (2) lediglich mit den Kernseilinnenlitzen (5, 6) zugewandten Kernseilaußenlitzenbereichen (10) in die Kunststoffmatrix (9) eingebracht sind, und den Kernseilinnenlitzen (5,6) abgewandte Kernseilaußenlitzenbereiche (101) nicht in die Kunststoffmatrix eingebracht sind.

4. Drehungsfreies Drahtseil nach einem der Ansprüche 1 bis 3,
**dadurch gekennzeichnet,**
**dass** benachbarte Kernseilaußenlitzen (8) durch die Kunststoffmatrix (9), die sich von den Kernseilinnenlitzen (5,6) in radialer Richtung des Drahtseils (1) zu den Kernseilaußenlitzen (8) erstreckt, voneinander getrennt sind, wobei sich die Kunststoffmatrix (10) in radialer Richtung des Kernseil nur soweit erstreckt, dass den Kernseilinnenlitzen (5,6) abgewandte Kernseilaußenlitzenbereiche (101) nicht in die Kunststoffmatrix eingebracht sind.

5. Drehungsfreies Drahtseil nach Anspruch 1,
**dadurch gekennzeichnet,**
**dass** das Kernseil (2) verdichtet ist.

6. Drehungsfreies Drahtseil nach einem der Ansprüche 1 bis 5,
**dadurch gekennzeichnet,**
**dass** die Außenlitzen (4) unmittelbar auf das Kernseil (2) aufgebracht sind.

7. Drehungsfreies Drahtseil nach einem der Ansprüche 1 bis 6,
**dadurch gekennzeichnet,**
**dass** das Kernseil (2) ein Parallelschlagseil ist.

8. Drehungsfreies Drahtseil nach Anspruch 1,
**dadurch gekennzeichnet,**
**dass** das drehungsfreie Drahtseil (1; D₁) eine tatsächliche Bruchkraft Fₘ aufweist, die zwischen 3% und 45 % höher ist als diejenige tatsächliche Bruchkraft Fₘ eines Drahtseils (D₁) derselben Machart, bei dem Kernseilinnenlitzen nicht in eine Kunststoffmatrix eingebettet sind.

9. Drehungsfreies Drahtseil nach Anspruch 1,
**dadurch gekennzeichnet,**
**dass** das drehungsfreie Drahtseil (1; D₁) bei einer Nennzugspannung σ_{Z} von 127 N/mm² +/- 10 N/mm² eine Lebensdauer L und/oder eine Ablegereife A in Biegewechseln aufweist, die zwischen 3% und 40 % höher ist als diejenige Lebensdauer L und/oder Ablegereife A eines Drahtseils (D₁) derselben Machart, bei dem Kernseilinnenlitzen nicht in eine Kunststoffmatrix eingebettet sind.

10. Drehungsfreies Drahtseil nach Anspruch 1 und Anspruch 5,
**dadurch gekennzeichnet,**
**dass** das drehungsfreie Drahtseil (1; D₂) eine tatsächliche Bruchkraft Fₘ aufweist, die zwischen 15% und 50% höher ist als diejenige tatsächliche Bruchkraft Fₘ eines Drahtseils (D_{1'}) derselben Machart, dessen Kernseil nicht verdichtet ist.

11. Drehungsfreies Drahtseil nach Anspruch 1 und Anspruch 5,
**dadurch gekennzeichnet,**
**dass** das drehungsfreie Drahtseil (1; D₂) bei einer Nennzugspannung σ_{Z} von 127 N/mm² +/- 10 N/mm² eine Lebensdauer L und/oder eine Ablegereife A aufweist, die zwischen 3% und 45 % höher ist als diejenige Lebensdauer L und/oder Ablegereife A eines eines Drahtseils (D_{1'}) derselben Machart, dessen Kernseil nicht verdichtet ist.

12. Drehungsfreies Drahtseil nach einem der Ansprüche 1 bis 11,
**dadurch gekennzeichnet,**
**dass** die Kernseilinnenlitzen (5, 6) und die Kernseilaußenlitzen (8) als vollständige Litzen ausgebildet sind, bei denen auf keinen Draht zur Schaffung eines Hohlraums zur Aufnahme von die Kunststoffmatrix (10) bildenden Kunststoff verzichtet ist.

13. Verfahren zur Herstellung eines drehungsfreien Drahtseils (1; D_{1'}, D_{2'}), insbesondere eines drehungsfreien Rundlitzenseils, bei dem eine erste Kernseilinnenlitze (5) mit einer Kunststoffummantelung umgeben wird und an einem Verseilpunkt einer Verseilvorrichtung derart mit weiteren Kernseilinnenlitzen (6) sowie Kernseilaußenlitzen (8) zu einem Kernseil (2) verseilt wird, und Außenlitzen (4) zur Bildung des drehungsfreien Drahtseils (1; D_{1'}, D_{2'}) mit dem Kernseil (2) verseilt werden,
**dadurch gekennzeichnet,**
**dass** ausschließlich die Kernseilinnenlitzen (6) vollständig in eine Kunststoffmatrix eingebracht werden.

14. Verfahren nach Anspruch 13,
**dadurch gekennzeichnet,**
**dass** das Kernseil (2) vor einer Verseilung mit den Außenlitzen (4) zur Bildung des drehungsfreien Drahtseils (1; D_{1'}, D_{2'}) verdichtet wird.

15. Hubvorrichtung mit einem Trommelantrieb, insbesondere Raupenkran, die ein drehungsfreies Drahtseil (1; D_{1'}, D_{2'}) nach einem der Ansprüche 1 bis 12 aufweist, wobei das drehungsfreie Drahtseil (1; D_{1'}, D_{2'}) als laufendes Seil ausgebildet ist.

## Claims

1. Rotation-resistant wire rope (1; D1', D2'), in particular rotation-resistant round strand rope, which has a core rope (2) and outer strands (4) surrounding the core rope, said outer strands forming a single outer strand layer (3), wherein the core rope (2) comprises several core rope inner strands (5, 6) which are embedded into a plastic matrix (9) and which are surrounded by core rope outer strands (8) that form a core rope outer strand layer (7),
**characterized in that**
only the several core rope inner strands (5, 6) of the core rope (2) are completely embedded into the plastic matrix (9).

2. Rotation-resistant wire rope according to claim 1,
**characterized in that**
the core rope outer strands (8), which are only partially embedded into the plastic matrix (10), abut directly against the outer strands (4) with core rope outer strand regions (101) facing away from the core rope inner strands (5, 6).

3. Rotation-resistant wire rope according to claim 1 or 2,
**characterized in that**
the core rope outer strands (8) of the core rope (2) are embedded into the plastic matrix (9) only with core rope outer strand regions (10) facing the core rope inner strands (5, 6), and core rope outer strand regions (101) facing away from the core rope inner strands (5, 6) are not embedded into the plastic matrix.

4. Rotation-resistant wire rope according to one of claims 1 to 3,
**characterized in that**
adjacent core rope outer strands (8) are separated from one another by the plastic matrix (9), which extends from the core rope inner strands (5, 6) in radial direction of the wire rope (1) to the core rope outer strands (8), wherein the plastic matrix (10) extends in radial direction of the core rope only to such an extent that core rope outer strand regions (101) facing away from the core rope inner strands (5, 6) are not embedded into the plastic matrix.

5. Rotation-resistant wire rope according to claim 1,
**characterized in that**
the core rope (2) is compacted.

6. Rotation-resistant wire rope according to one of claims 1 to 5,
**characterized in that**
the outer strands (4) are applied directly onto the core rope (2).

7. Rotation-resistant wire rope according to one of claims 1 to 6,
**characterized in that**
the core rope (2) is a parallel lay rope.

8. Rotation-resistant wire rope according to claim 1,
**characterized in that**
the rotation-resistant wire rope (1; D_{1'}) has an actual breaking force Fₘ which is between 3% and 45% higher than the actual breaking force Fm of a wire rope (D₁) of the same construction in which core rope inner strands are not embedded into a plastic matrix.

9. Rotation-resistant wire rope according to claim 1,
**characterized in that**
the rotation-resistant wire rope (1; D_{1'}) at a nominal tensile stress σ_{Z} of 127 N/mm² +/- 10 N/mm² has a service life L and/or a discard A in bending cycles which is between 3% and 40% higher than the service life L and/or discard A of a wire rope (D1) of the same construction in which core rope inner strands are not embedded into a plastic matrix.

10. Rotation-resistant wire rope according to claim 1 and claim 5,
**characterized in that**
the rotation-resistant wire rope (1; D_{2'}) has an actual breaking force Fₘ which is between 15% and 50% higher than the actual breaking force Fₘ of a wire rope (D_{1'}) of the same construction whose core rope is not compacted.

11. Rotation-resistant wire rope according to claim 1 and claim 5,
**characterized in that**
the rotation-resistant wire rope (1; D_{2'}) at a nominal tensile stress σ_{Z} of 127 N/mm² +/- 10 N/mm² has a service life L and/or a discard A which is between 3% and 45% higher than the service life L and/or discard A of a wire rope (D_{1'}) of the same construction whose core rope is not compacted.

12. Rotation-resistant wire rope according to one of claims 1 to 11,
**characterized in that**
the core rope inner strands (5, 6) and the core rope outer strands (8) are designed as complete strands in which no wire is omitted in order to create a cavity for receiving plastic forming the plastic matrix (10).

13. Method for producing a rotation-resistant wire rope (1; D_{1'}, D_{2'}), in particular a rotation-resistant round strand rope, in which a first core rope inner strand (5) is surrounded with a plastic sheathing and is stranded at a stranding point of a stranding device with further core rope inner strands (6) and core rope outer strands (8) to form a core rope (2), and outer strands (4) are stranded with the core rope (2) to form the rotation-resistant wire rope (1; D_{1'}, D_{2'}),
**characterized in that**
exclusively the core rope inner strands (6) are completely embedded into a plastic matrix.

14. Method according to claim 13,
**characterized in that**
the core rope (2) is compacted before stranding with the outer strands (4) to form the rotation-resistant wire rope (1; D_{1'}, D_{2'}).

15. Hoisting apparatus with a drum drive, in particular crawler crane, which has a rotation-resistant wire rope (1; D_{1'}, D_{2'}) according to one of claims 1 to 12, wherein the rotation-resistant wire rope (1; D_{1'}, D_{2'}) is designed as a running rope.

## Revendications

1. Câble métallique antigiratoire (1 ; D1', D2'), en particulier câble rond antigiratoire, qui comporte un câble d'âme (2) et des torons externes (4) entourant le câble d'âme, lesdits torons externes formant une couche de torons externes unique (3), le câble d'âme (2) comprenant plusieurs torons internes de câble d'âme (5, 6) qui sont noyés dans une matrice plastique (9) et qui sont entourés par des torons externes de câble d'âme (8) qui forment une couche de torons externes de câble d'âme (7),
**caractérisé en ce que**
exclusivement les plusieurs torons internes de câble d'âme (5, 6) du câble d'âme (2) sont complètement noyés dans la matrice plastique (9).

2. Câble métallique antigiratoire selon la revendication 1,
**caractérisé en ce que**
les torons externes de câble d'âme (8), qui ne sont que partiellement noyés dans la matrice plastique (10), sont en contact direct avec les torons externes (4) avec des régions de torons externes de câble d'âme (101) orientées à l'opposé des torons internes de câble d'âme (5, 6).

3. Câble métallique antigiratoire selon la revendication 1 ou 2,
**caractérisé en ce que**
les torons externes de câble d'âme (8) du câble d'âme (2) sont noyés dans la matrice plastique (9) uniquement avec des régions de torons externes de câble d'âme (10) orientées vers les torons internes de câble d'âme (5, 6), et des régions de torons externes de câble d'âme (101) orientées à l'opposé des torons internes de câble d'âme (5, 6) ne sont pas noyées dans la matrice plastique.

4. Câble métallique antigiratoire selon l'une des revendications 1 à 3,
**caractérisé en ce que**
des torons externes de câble d'âme (8) adjacents sont séparés l'un de l'autre par la matrice plastique (9), qui s'étend depuis les torons internes de câble d'âme (5, 6) dans la direction radiale du câble métallique (1) jusqu'aux torons externes de câble d'âme (8), la matrice plastique (10) s'étendant dans la direction radiale du câble d'âme uniquement dans une mesure telle que des régions de torons externes de câble d'âme (101) orientées à l'opposé des torons internes de câble d'âme (5, 6) ne sont pas noyées dans la matrice plastique.

5. Câble métallique antigiratoire selon la revendication 1,
**caractérisé en ce que**
le câble d'âme (2) est compacté.

6. Câble métallique antigiratoire selon l'une des revendications 1 à 5,
**caractérisé en ce que**
les torons externes (4) sont appliqués directement sur le câble d'âme (2).

7. Câble métallique antigiratoire selon l'une des revendications 1 à 6,
**caractérisé en ce que**
le câble d'âme (2) est un câble à pas parallèle.

8. Câble métallique antigiratoire selon la revendication 1,
**caractérisé en ce que**
le câble métallique antigiratoire (1 ; D_{1'}) présente une force de rupture réelle Fₘ qui est entre 3 % et 45 % plus élevée que la force de rupture réelle Fₘ d'un câble métallique (D₁) de même construction dans lequel des torons internes de câble d'âme ne sont pas noyés dans une matrice plastique.

9. Câble métallique antigiratoire selon la revendication 1,
**caractérisé en ce que**
le câble métallique antigiratoire (1; D_{1'}) à une contrainte de traction nominale σ_{Z} de 127 N/mm² +/- 10 N/mm² présente une durée de vie L et/ou un critère de rebut A en cycles de flexion qui est entre 3 % et 40 % plus élevée que la durée de vie L et/ou le critère de rebut A d'un câble métallique (D₁) de même construction dans lequel des torons internes de câble d'âme ne sont pas noyés dans une matrice plastique.

10. Câble métallique antigiratoire selon la revendication 1 et la revendication 5,
**caractérisé en ce que**
le câble métallique antigiratoire (1; D_{2'}) présente une force de rupture réelle Fₘ qui est entre 15 % et 50 % plus élevée que la force de rupture réelle Fₘ d'un câble métallique (D_{1'}) de même construction dont le câble d'âme n'est pas compacté.

11. Câble métallique antigiratoire selon la revendication 1 et la revendication 5,
**caractérisé en ce que**
le câble métallique antigiratoire (1 ; D_{2'}) à une contrainte de traction nominale σ_{Z} de 127 N/mm² +/- 10 N/mm² présente une durée de vie L et/ou un critère de rebut A qui est entre 3 % et 45 % plus élevée que la durée de vie L et/ou le critère de rebut A d'un câble métallique (D_{1'}) de même construction dont le câble d'âme n'est pas compacté.

12. Câble métallique antigiratoire selon l'une des revendications 1 à 11,
**caractérisé en ce que**
les torons internes de câble d'âme (5, 6) et les torons externes de câble d'âme (8) sont conçus comme des torons complets dans lesquels aucun fil n'est omis pour créer une cavité destinée à recevoir du plastique formant la matrice plastique (10).

13. Procédé de production d'un câble métallique antigiratoire (1 ; D_{1'}, D_{2'}), en particulier d'un câble rond antigiratoire, dans lequel un premier toron interne de câble d'âme (5) est entouré d'un revêtement plastique et est câblé en un point de câblage d'un dispositif de câblage avec d'autres torons internes de câble d'âme (6) et des torons externes de câble d'âme (8) pour former un câble d'âme (2), et des torons externes (4) sont câblés avec le câble d'âme (2) pour former le câble métallique antigiratoire (1 ; D_{1'}, D_{2'}),
**caractérisé en ce que**
exclusivement les torons internes de câble d'âme (6) sont complètement noyés dans une matrice plastique.

14. Procédé selon la revendication 13,
**caractérisé en ce que**
le câble d'âme (2) est compacté avant câblage avec les torons externes (4) pour former le câble métallique antigiratoire (1 ; D_{1'}, D_{2'}).

15. Dispositif de levage avec un entraînement de tambour, en particulier grue chenillée, qui comporte un câble métallique antigiratoire (1 ; D_{1'}, D_{2'}) selon l'une des revendications 1 à 12, le câble métallique antigiratoire (1 ; D_{1'}, D_{2'}) étant conçu comme un câble courant.
